# EUROPÄISCHE PATENTSCHRIFT

(11) **EP 2 418 314 B1**
(45) Veröffentlichungstag und Bekanntmachung des Hinweises auf die Patenterteilung: **03.12.2014**
(21) Anmeldenummer: 10401130.9
(22) Anmeldetag: 09.08.2010
(51) Int. Cl.: D06F 37/26

(54) **Waschmaschine mit einer Faltenbalgdichtung**
Washing machine with a sealing ring
Lave-linge doté d'un joint de soufflet à plis

(43) Veröffentlichungstag der Anmeldung: 15.02.2012
(73) Patentinhaber: Miele & Cie. KG, 33332 Gütersloh (DE)
(72) Erfinder: Aring, Franz, 33129 Delbrück (DE); Brinck, Robert, 33334 Gütersloh (DE); Herzel, Stefan, 33729 Bielefeld (DE); Niediek, Christian, 33330 Gütersloh (DE); Ridder, Christoph, 33335 Gütersloh (DE); Wenzke, Michael, 33332 Gütersloh (DE)

(56) Entgegenhaltungen:
- EP-A1- 1 048 775
- EP-A1- 1 918 448
- DE-A1- 4 337 186
- DE-B3-102004 036 672

## Beschreibung

Die Erfindung betrifft eine Waschmaschine mit einem in einem Gehäuse angeordneten Laugenbehälter in dem eine Trommel drehbar gelagert ist, sowie einer frontseitig am Gehäuse angeordneten, mit einer Tür verschließbaren Beschickungsöffnung, und wobei sich zwischen Maschinengehäuse und dem Laugenbehälter um dessen Beschickungsöffnung eine als Türdichtring ausgebildete Faltenbalgdichtung erstreckt, wobei in einem Bereich der Faltenbalgdichtung Adaptionsöffnungen für beispielweise eine Türschauglaseinspülung, eine Trommelbeleuchtung vorgesehen sind.

Eine derartige Faltenbalgdichtung ist aus der DE 10 2004 036 672 A1 bekannt, bei der im oberen Bereich Adaptionsöffnungen für eine Beleuchtungseinrichtung sowie für eine Einsprüheinrichtung vorgesehen sind. An diesen Adaptionsöffnungen werden dann entsprechend die Versorgungsleitungen, wie Schläuche oder elektrische Leitungen angeschlossen, so dass über den Rand der Faltenbalgdichtung entweder Wasser bzw. Licht in den Trommelraum eindringen kann.

Mit neuen Waschautomatengenerationen ist die Anzahl von kundenrelevanten Technologien gestiegen, die unmittelbar am Waschprozess über den Türdichtring als Koppelelement des Aggregates beteiligt sind. Die vier relevanten Ausstattungen, die über die Faltenbalgdichtung adaptiert werden, sind laut Ausführung beliebig untereinander zu kombinieren, so dass insgesamt acht mögliche Varianten erzeugt werden müssen, wobei ein Ausstattungsmerkmal immer vorhanden sein muss. So ist es bei der gegebenen Faltenbalgdichtung des Standes der Technik erforderlich, dass für diese gewünschten Modellvarianten entsprechend Faltenbalgdichtungen unterschiedlicher Varianten vorgehalten werden müssen, die für die entsprechende Modellvariante dann am Montage- bzw. am Produktionsband entsprechend der Modellvorgabe eingesetzt werden müssen, was mit einem erheblichen Kostenaufwand verbunden ist.

Der Erfindung stellt sich somit das Problem, insbesondere den Einsatz der für die unterschiedlichen Modellvarianten bestimmten vorgegebenen unterschiedlichen Faltenbalgdichtungen in ihrer Vorhaltung derart zu vereinfachen, dass dadurch der Produktionsprozess wesentlich erleichtert wird, unter Senkung der Kosten für die Vorhaltung von Faltenbalgdichtungen.

Erfindungsgemäß wird dieses Problem mit einer Waschmaschine mit den Merkmalen des Patentanspruchs 1 gelöst. Vorteilhafte Ausgestaltungen und Weiterbildungen der Erfindung ergeben sich aus den nachfolgenden abhängigen Ansprüchen.

Gemäß der Erfindung wird eine Faltenbalgdichtung vorgeschlagen, die in ihrer Bauteilefunktion eine Türschauglasspülung, eine Trommelbeleuchtung, die LED-Leuchtmittel umfassen kann, eine Umflutdüse sowie eine Dampfversorgungsdüse zu adaptieren an der Faltenbalgdichtung, die auch als Türdichtring fungiert, ermöglicht. Dadurch wird eine Faltenbalgdichtung für alle Modellvarianten bereit gestellt, der an der Produktionsstraße bzw. am Montageband entsprechend veränderbar ist, so dass eine Ausführung einer Faltenbalgdichtung allen entsprechenden Modellvarianten gerecht wird. Dabei ist die Türglaseinspülung in jedem Waschautomaten Standardausstattung. Die anderen Bauteilfunktionen sollen beliebig untereinander kombiniert werden können. Die unterschiedlichen Funktionen und deren Eigenschaften setzen kein Zusammenlegen der verschiedenen Schlauchwege voraus. Die Türglaseinspülung hängt unmittelbar am Frischwasserzulauf und darf nicht mit der Umflutung kombiniert werden. Die Umflutung ist zudem mit einer speziellen Düse in der Faltenbalgdichtung ausgerüstet, um den Wasserstrahl direkt in den Wäschekern zu richten. Der Dampfstrom muss ebenfalls über einen einzelnen Anschluss in die Trommel geleitet werden, um ein Überströmen in unbeteiligte Baugruppen zu verhindern. Zudem ist für die Einleitung des Dampfes aufgrund des Strömungsverhaltens und der Temperatur eine geeignete Düse erforderlich im Vergleich zu Wasserstrahldüsen. Die Beleuchtung darf grundsätzlich nicht mit Wasser führenden Bauteilen zusammen gebracht werden, die zudem direkt vom Kunden zu erreichen sind. Die vorgeschlagene Faltenbalgdichtung gemäß der Erfindung ist für sämtliche beschriebenen Vorgaben geeignet und erfüllt infolge ihrer Anpassungsfähigkeit auch eine maximale Ausstattung, die eine Umflutung, eine Türglaseinspülung, eine Bedampfung sowie eine Trommelbeleuchtung umfasst.

Alle Anschlüsse befinden sich einem Bereich der Faltenbalgdichtung. Dabei sind sie bis auf den Anschluss für die Türglaseinspülung zur Trommel hin verschlossen. Soll ein Anschluss nicht aktiviert werden, so bleibt die Verschlusskappe aus Originalmaterial erhalten, die konzentrisch um den Innendurchmesser des Anschlussstutzens eine dünnere Materialstärke aufweist. Mit einem Messerwerkzeug oder rotierenden Lochschneider kann der Anschluss während der Produktion bzw. während der Montagetätigkeit freigeschnitten werden. Der mittig angespritzte Docht ermöglicht es die Verschlusskappe prozesssicher zu greifen und gerichtet zu entfernen. Ein teilautomatischer Variantenbildungsprozess wird somit ermöglicht.

Gemäß der Erfindung sind die Adaptionsöffnungen in der Faltenbalgdichtung mit Verschlüssen versehen sind, die je nach Modellvariante des Gerätes während des Montageprozesses zur wahlweisen Aktivierung der für die Modellvariante bestimmten Adaptionsöffnung heraus lösbar sind. Wie bereits schon erwähnt, wird dadurch die Vorhaltung von Faltenbalgdichtungen wesentlich erleichtert, da für alle Varianten nur noch eine einzige Faltenbalgdichtung vorzuhalten ist, was insbesondere neben der Vorhaltungskosten auch die Herstellungskosten für Faltenbalgdichtungen senkt.

Bei einer frontbeschickbaren Waschmaschine ist es zweckmäßig, die Adaptionsöffnungen mit Verschlüssen im oberen Bereich der Faltenbalgdichtung anzuordnen, bezogen auf die betriebsgemäße Aufstellposition der Waschmaschine.

In vorteilhafter Weise sind im oberen Bereich der Faltenbalgdichtung wenigstens vier Adaptionsöffnungen eingeformt, wobei wenigstens drei der Adaptionsöffnungen mit einem Verschluss versehen sind. Diese mit drei heraus lösbaren Verschlüssen ausgestatteten Adaptionsöffnungen ermöglichen es, wahlweise insgesamt acht unterschiedliche Modellvarianten mit der geformten Faltenbalgdichtung zu fertigen.

In Weiterbildung der Erfindung besteht hierbei der Verschluss aus dem Material der Faltenbalgdichtung, er wird also bereits während des Formungsvorganges mit integriert. Der Verschluss als solches ist konzentrisch um den Innendurchmesser der Adaptionsöffnung angeordnet. Hierbei weist der Verschluss eine geringere Materialstärke auf als die Wandstärke der Adaptionsöffnung. Um insbesondere den Herauslösungsvorgang des Verschlusses aus der als Stutzen ausgebildeten Adaptionsöffnung zu erleichtern und eine gesicherte Herauslösung zu ermöglichen, ohne dass es zu Randrissbildungen oder Ausfransungen am inneren Umfang der entstandenen Öffnung kommt, ist der einzelne Verschluss der Adaptionsöffnung mit einer umlaufenden Sollbruchlinie versehen. In Weiterbildung der Erfindung ist die Adaptionsöffnung als Anschlussstutzen ausgebildet, in dem der Verschluss konzentrisch eingebunden ist. Um insbesondere ein Verlieren des Verschlussringes während der Montage zu unterbinden, ist im Bereich der Zentralachse des Verschlusses ein als Docht ausgebildetes Zapfenelement angeformt, an dem die heraus gelöste Verschlussscheibe leicht und einfach zu ergreifen ist. Dabei ist ein Anschlussstutzen für die Umflutung, ein Anschlussstutzen für die Türglaseinspülung, ein Anschlussstutzen für einen Dampfschlauch und ein Anschlussstutzen für eine Trommelbeleuchtung vorgesehen. Eine beliebige Kombination der einzelnen Funktionselemente ist ebenfalls möglich.

Ein Ausführungsbeispiel der Erfindung ist in den Zeichnungen rein schematisch dargestellt und wird nachfolgend näher beschrieben. Es zeigt:
- Figur 1: eine geschnittene Seitenansicht einer Waschmaschine;
- Figur 2: eine perspektivische Darstellung des oberen Teilbereiches einer Faltenbalgdichtung gemäß der Erfindung;
- Figur 3: eine weitere Darstellung der Faltenbalgdichtung im oberen Bereich in Schnittdarstellung;
- Figur 4: eine erste Variante der Faltenbalgdichtung gemäß der Erfindung;
- Figur 5: eine zweite Variante der Faltenbalgdichtung gemäß der Erfindung;
- Figur 6: eine dritte Variante der Faltenbalgdichtung gemäß der Erfindung;
- Figur 7: eine weitere Variante der Faltenbalgdichtung gemäß der Erfindung; und
- Figur 8: eine Tabelle der möglichen Modellvarianten, die mit der erfindungsgemäßen Faltenbalgdichtung hergestellt werden können.

Die Figur 1 zeigt in der geschnittenen Ansicht eine frontbeschickbare Waschmaschine 1 mit einem in einem Gehäuse 2 angeordneten Laugenbehälter 3, in dem eine Trommel 4 drehbar gelagert ist. An dem Gehäuse 2 ist frontseitig eine Tür 5, hier ein sogenanntes Bullauge (schematisch dargestellt) angeordnet, die eine Beschickungsöffnung 6 verschließt. Dabei erstreckt sich zwischen dem Gehäuse 2 und dem Laugenbehälter 3 eine Faltenbalgdichtung 7, die den Bereich zwischen der Beschickungsöffnung 6 und dem Laugenbehälterrand 8 umlaufend verschließt. Im oberen Bereich der Faltenbalgdichtung 7 sind Adaptionsöffnungen 9 vorgesehen, die dazu bestimmt sind, dort eine Türschauglasspülung bzw. eine Trommelbeleuchtung 20 in die Faltenbalgdichtung 7 zu integrieren.

Gemäß der Erfindung, dargestellt in den Figuren 2 bis 7, sind im oberen Bereich der Faltenbalgdichtung 7 mehrere Adaptionsöffnungen 10, 11, 12 und 13 zu erkennen, die mit Verschlüssen 14, die insbesondere in der Figur 3 zu erkennen sind, versehen sind. Diese Verschlüsse 14 können je nach Modellvariante des Gerätes während des Montageprozesses zur wahlweisen Aktivierung der für die Modellvariante bestimmten Adaptionsöffnung 10, 12 bzw. 13 herausgelöst werden. Wie insbesondere aus den Figuren 2 und 3 zu erkennen sind, sind in dem gezeigten Beispiel im oberen Bereich der Faltenbalgdichtung 7 wenigstens vier Adaptionsöffnungen 10, 11, 12, 13 eingeformt, wobei hierzu wenigstens drei der Adaptionsöffnungen, und hier 10, 12, 13, mit einem Verschluss 14 versehen sind. Somit können bei den drei heraus lösbaren Verschlüssen 14 wahlweise bis zu acht unterschiedliche Modellvarianten mit der geformten Faltenbalgdichtung 7 hergestellt werden. Hierzu wird auf die Tabelle der Figur 8 verwiesen, in der ein sogenannter Variantenbaum beispielhaft aufgeführt ist. So ist beispielsweise die Modellvariante 8 mit allen möglichen Funktionen ausgestattet, so dass diese hier die Türglaseinspülung aufweist, die LED-Beleuchtung 20, die Umflutung 21 bzw. Düse 21 zum Einspülen der umgefluteten Flüssigkeit sowie die Dampfversorgung. Wird beispielsweise die Beleuchtung 20 nicht als Sonderausstattung gewünscht, so besteht hier die Möglichkeit, den Verschluss 14 für die LED-Beleuchtung Variante 7 zu belassen. Entsprechendes gilt für die Variante 6, die hier die Umflutung ausspart oder bei der Variante 5, die die Dampfzuführung ausspart. Bei der Variante 4 wird die LED-Beleuchtung und die Umflutung ausgespart und bei der Variante 3 wird die LED-Beleuchtung und die Dampfzuführung unterbunden. Bei der Variante 2 ist, wie im Stand der Technik beschrieben, nur die Türglaseinspülung und die LED-Beleuchtung aktiviert. Bei der Grundvariante 1 ist lediglich die Türglaseinspülung aktiviert, die bei allen Modellvarianten von vorne herein geöffnet ausgebildet ist.

Einzelne Varianten 1 bis 8, wie sie sich an der Faltenbalgdichtung 7 gestalten, sind dann in den einzelnen Darstellungen der Figuren 3, 4, 5 und 6 zu erkennen, wobei die Grundvariante in der Figur 4 darstellt ist, und wobei die Figur 5 die Variante 2 bzw. die Figur 6 die Variante 5 und die Figur 7 die Variante 7 zeigt.

Wie sich die Adaptionsöffnungen 9 im Einzelnen darstellen ergibt sich hierbei insbesondere aus der Zusammenschau der Figuren 2 und 3, wo zu erkennen ist, dass der Verschluss 14 aus dem Material der Faltenbalgdichtung 7 besteht. Hierbei ist der Verschluss 14 konzentrisch innerhalb des Innendurchmessers der Adaptionsöffnung 10, 12, und 13 angeordnet. Der Verschluss 14 als solches weist hierbei, wie insbesondere in der Figur 3 zu erkennen ist, eine geringere Materialstärke als die Wandstärke der Adaptionsöffnung 10, 12 und 13 auf. Somit ergibt sich insbesondere im Randbereich des einzelnen Verschlusses 14 eine umlaufende Sollbruchlinie 15, die ein sicheres Heraustrennen der Verschlussscheibe 16 aus dem Hülsenkörper des Anschlussstutzens 17 während des Produktionsprozesses ermöglicht. Dabei ist die Adaptionsöffnung als Anschlussstutzen 17 ausgebildet, in dem der Verschluss 14, wie dargestellt, konzentrisch eingebunden ist. Wie insbesondere aus der Figur 2 aber auch aus der Figur 3 zu erkennen ist, ist in der Zentralachse 18 des Verschlusses 14 ein als Docht ausgebildetes Zapfenelement 19 angeformt, zur Herauslösung des Verschlusses 14 aus dem Anschlussstutzen 17. Es versteht sich nun von selbst, dass, wenn eine bestimmte Modellvariante zu fertigen ist, dann der Monteur an der Montagestraße einfach und leicht den Verschluss 14 an dem Zapfenelement 19 ergreifen kann, um auf diese Weise infolge der vorgegebenen Sollbruchlinie 15 ein randfreies Herauslösen der Verschlussscheibe 16 zu bewirken. So ist beispielsweise bei der erfindungsgemäßen Faltenbalgdichtung 7, mit der beispielsweise acht Varianten herstellbar sind, ein Anschlussstutzen 17 für die Umflutung, ein Anschlussstutzen 17 für die Türglaseinspülung, ein Anschlussstutzen 17 für einen Dampfschlauch und ein Anschlussstutzen 17 für eine Trommelbeleuchtung bestimmt. Es können auch mehr als acht Varianten bestückt werden, wenn zusätzlich die Einsatzpositionen der einzelnen Komponenten variiert wird.

## Patentansprüche

1. Waschmaschine (1) mit einem in einem Gehäuse (2) angeordneten Laugenbehälter (3) in dem eine Trommel (4) drehbar gelagert ist, sowie einer frontseitig am Gehäuse (2) angeordneten, mit einer Tür (5) verschließbaren Beschickungsöffnung (6), und wobei sich zwischen dem Gehäuse (2) und dem Laugenbehälter (3) um dessen Beschickungsöffnung (6) eine als Türdichtring ausgebildete Faltenbalgdichtung (7) erstreckt, wobei in einem Bereich der Faltenbalgdichtung (7) Adaptionsöffnungen (9) für beispielweise eine Türglaseinspülung, eine Trommelbeleuchtung vorgesehen sind,
**dadurch gekennzeichnet,**
**dass** die Adaptionsöffnungen (9) mit Verschlüssen (14) versehen sind, die je nach Modellvariante des Gerätes während des Montageprozesses zur wahlweise Aktivierung der für die Modellvariante bestimmten Adaptionsöffnung (9) heraus lösbar ausgebildet sind.

2. Waschmaschine (1) nach Anspruch 1,
**dadurch gekennzeichnet,**
**dass** die Adaptionsöffnungen (9) mit Verschlüssen (14) im oberen Bereich der Faltenbalgdichtung (7) angeordnet sind, bezogen auf die betriebsgemäße Aufstellposition der Waschmaschine (1).

3. Waschmaschine (1) nach Anspruch 1 oder 2,
**dadurch gekennzeichnet,**
**dass** im oberen Bereich der Faltenbalgdichtung (7) wenigstens vier Adaptionsöffnungen (10, 11, 12, und 13) eingeformt sind, wobei wenigstens drei der Adaptionsöffnungen (10, 12 und 13) mit einem Verschluss (14) versehen sind.

4. Waschmaschine (1) nach Anspruch 3,
**dadurch gekennzeichnet,**
**dass** mit drei heraus lösbaren Verschlüssen (14) wahlweise insgesamt acht unterschiedliche Modellvarianten mit der geformten Faltenbalgdichtung (7) herstellbar sind.

5. Waschmaschine (1) nach einem der Ansprüche 1 bis 3,
**dadurch gekennzeichnet,**
**dass** der einzelne Verschluss (14) aus dem Material der Faltenbalgdichtung (7) besteht.

6. Waschmaschine (1) nach Anspruch 1 oder 5,
**dadurch gekennzeichnet,**
**dass** der Verschluss (14) konzentrisch innerhalb des Innendurchmessers der Adaptionsöffnung (10, 12 und 13) angeordnet ist.

7. Waschmaschine (1) nach Anspruch 6,
**dadurch gekennzeichnet,**
**dass** der Verschluss (14) eine geringere Materialwandstärke aufweist als die Wandstärke der Adaptionsöffnung (10, 12 und 13).

8. Waschmaschine (1) nach Anspruch 6 oder 7,
**dadurch gekennzeichnet,**
**dass** der einzelne Verschluss (14) der Adaptionsöffnungen (10, 12 und 13) mit einer umlaufenden Sollbruchlinie (15) versehen ist.

9. Waschmaschine (1) nach Anspruch 7 oder 8,
**dadurch gekennzeichnet,**
**dass** die Adaptionsöffnungen (10, 11, 12 und 13) als Anschlussstutzen (17) ausgebildet sind, in dem der Verschluss (14) konzentrisch eingebunden ist.

10. Waschmaschine (1) nach einem der Ansprüche 5 bis 8,
**dadurch gekennzeichnet,**
**dass** im Bereich der Zentralachse (18) des Verschlusses (14) ein als Docht ausgebildetes Zapfenelement (19) angeformt ist, zur Herauslösung des Verschlusses (14) aus dem Anschlussstutzen (17).

11. Waschmaschine (1) nach einem der Ansprüche 1 bis 10,
**dadurch gekennzeichnet,**
**dass** ein Anschlussstutzen (17) für die Umflutung (21), ein Anschlussstutzen (17) für die Türglaseinspülung, ein Anschlussstutzen (17) für einen Dampfschlauch und ein Anschlussstutzen (17) für eine Trommelbeleuchtung (20) bestimmt ist.

## Claims

1. Washing machine (1) comprising a suds container (3) arranged in a housing (2), in which container a drum (4) is rotatably mounted, and a loading opening (6) which is arranged at the front of the housing (2) and can be closed by a door (5), and a bellows seal (7), formed as a door sealing ring, extending between the housing (2) and the suds container (3) around the loading opening (6) thereof, adaptation openings (9) being provided in a region of the bellows seal (7), for example for a dispenser in the door glass, drum lighting,
**characterised in that**
the adaptation openings (9) are provided with seals (14) which, according to the model variant of the appliance, are formed so as to be detachable therefrom in order to selectively activate the adaptation opening (9) specific to the model variant.

2. Washing machine (1) according to claim 1,
**characterised in that**
the adaptation openings (9) having seals (14) are arranged in the upper region of the bellows seal (7), relative to the operational set-up position of the washing machine (1).

3. Washing machine (1) according to either claim 1 or claim 2,
**characterised in that**
at least four adaptation openings (10, 11, 12 and 13) are moulded into the upper region of the bellows seal (7), at least three of the adaptation openings (10, 12 and 13) being provided with a seal (14).

4. Washing machine (1) according to claim 3,
**characterised in that**,
owing to the moulded bellows seal (7), a total of eight different model variants can selectively be produced using three seals (14) which can be detached therefrom.

5. Washing machine (1) according to any of claims 1 to 3,
**characterised in that**
the individual seal (14) consists of the material of the bellows seal (7).

6. Washing machine (1) according to either claim 1 or claim 5,
**characterised in that**
the seal (14) is arranged concentrically within the inner diameter of the adaptation opening (10, 12 and 13).

7. Washing machine (1) according to claim 6,
**characterised in that**
the material wall thickness of the seal (14) is lower than the wall thickness of the adaptation opening (10, 12 and 13).

8. Washing machine (1) according to either claim 6 or claim 7,
**characterised in that**
the individual seal (14) of the adaptation openings (10, 12 and 13) is provided with a circumferential predetermined breaking line (15).

9. Washing machine (1) according to either claim 7 or claim 8,
**characterised in that**
the adaptation openings (10, 11, 12 and 13) are formed as connection elements (17) in which the seal (14) is concentrically integrated.

10. Washing machine (1) according to any of claims 5 to 8,
**characterised in that**,
in the region of the central axis (18) of the seal (14), a pin element (19) formed as a core is integrally formed for removing the seal (14) from the connection element (17).

11. Washing machine (1) according to any of claims 1 to 10,
**characterised in that**
a connection element (17) is intended for the circulation device (21), a connection element (17) is intended for the dispenser in the door glass, a connection element (17) is intended for a steam hose and a connection element (17) is intended for drum lighting (20).

## Revendications

1. Machine à laver (1), avec une cuve de lessivage (3) disposée dans un carter (2) dans laquelle un tambour (4) est supporté en rotation, ainsi qu'avec une ouverture de chargement (6) disposée côté frontal sur le carter (2), pouvant être fermée avec une porte (5), et un joint d'étanchéité à soufflets (7) constitué en tant que bague d'étanchéité de porte s'étendant entre le carter (2) et la cuve de lessivage (3) autour de l'ouverture de chargement (6) de cette dernière, des ouvertures d'adaptation (9) étant prévues dans une zone du joint d'étanchéité à soufflets (7) pour par exemple un distributeur sur le verre de porte, pour un éclairage du tambour,
**caractérisée en ce que**
les ouvertures d'adaptation (9) sont munies d'obturateurs (14) qui, en fonction de la variante de modèle de l'appareil, sont constitués de façon amovible pendant le processus de montage en vue de l'activation au choix de l'ouverture d'adaptation (9) définie pour la variante de modèle.

2. Machine à laver (1) selon la revendication 1,
**caractérisée en ce que**
les ouvertures d'adaptation (9) avec des obturateurs (14) sont disposées dans la zone supérieure du joint d'étanchéité à soufflets (7), par rapport à la position d'installation fonctionnelle de la machine à laver (1).

3. Machine à laver (1) selon la revendication 1 ou 2,
**caractérisée en ce que**
au moins quatre ouvertures d'adaptation (10, 11, 12 et 13) sont formées dans la zone supérieure du joint d'étanchéité à soufflets (7), au moins trois des ouvertures d'adaptation (10, 12 et 13) étant munies d'un obturateur (14).

4. Machine à laver (1) selon la revendication 3,
**caractérisée en ce que**,
avec trois obturateurs (14) amovibles, il est possible de fabriquer au choix en tout huit variantes de modèle différentes avec le joint d'étanchéité à soufflets (7) moulé.

5. Machine à laver (1) selon l'une des revendications 1 à 3,
**caractérisée en ce que**
l'obturateur (14) individuel est composé du matériau du joint d'étanchéité à soufflets (7).

6. Machine à laver (1) selon la revendication 1 ou 5,
**caractérisée en ce que**
l'obturateur (14) est disposé de façon concentrique à l'intérieur du diamètre intérieur de l'ouverture d'adaptation (10, 12 et 13).

7. Machine à laver (1) selon la revendication 6,
**caractérisée en ce que**
l'obturateur (14) présente une épaisseur de paroi de matériau plus faible que l'épaisseur de paroi de l'ouverture d'adaptation (10, 12 et 13).

8. Machine à laver (1) selon la revendication 6 ou 7,
**caractérisée en ce que**
l'obturateur (14) individuel des ouvertures d'adaptation (10, 12 et 13) est muni d'une ligne de rupture programmée (15) périphérique.

9. Machine à laver (1) selon la revendication 7 ou 8,
**caractérisée en ce que**
les ouvertures d'adaptation (10, 11, 12 et 13) sont constituées en tant que tubulure de raccordement (17) dans laquelle l'obturateur (14) est intégré de façon concentrique.

10. Machine à laver (1) selon l'une des revendications 5 à 8,
**caractérisée en ce que**,
dans la zone de l'axe central (18) de l'obturateur (14), il est formé un élément de téton (19) constitué en tant que mèche pour libérer l'obturateur (14) de la tubulure de raccordement (17).

11. Machine à laver (1) selon l'une des revendications 1 à 10,
**caractérisée en ce**
**qu'**une tubulure de raccordement (17) est destinée au dispositif de circulation (21), une tubulure de raccordement (17) est destinée au distributeur sur le verre de porte, une tubulure de raccordement (17) est destinée à un tuyau de vapeur et une tubulure de raccordement (17) est destinée à un éclairage du tambour (20).
